# EUROPÄISCHE PATENTSCHRIFT

(11) **EP 1 071 056 B1**
(45) Veröffentlichungstag und Bekanntmachung des Hinweises auf die Patenterteilung: **16.11.2005**
(21) Anmeldenummer: 00112123.5
(22) Anmeldetag: 06.06.2000
(51) Int. Cl.: G08G 1/00, G10L 13/04

(54) **Verfahren zur drahtlosen Übertragung von Nachrichten zwischen einem fahrzeuginternen Kommunikationssytem und einem fahrzeugexternen Zentralrechner**
Method for wireless information transmission between a vehicle internal terminal and a central computer
Méthode pour la transmission sans fil d'informations entre un terminal interne d'un véhicule et un ordinateur central

(30) Priorität: 16.07.1999 DE 19933318
(43) Veröffentlichungstag der Anmeldung: 24.01.2001
(73) Patentinhaber: Bayerische Motoren Werke Aktiengesellschaft, 80809 München (DE)
(72) Erfinder: Weinmann, Ulrich, Dr., 85386 Eching (DE); Peters, Mike, 85356 Freising (DE)

(56) Entgegenhaltungen:
- EP-A- 0 655 696
- DE-A- 19 527 187
- FR-A- 2 573 886
- PATENT ABSTRACTS OF JAPAN vol. 013, no. 097 (E-723), 7. März 1989 (1989-03-07) & JP 63 272129 A (NEC CORP), 9. November 1988 (1988-11-09)

## Beschreibung

Die Erfindung bezieht sich auf ein Verfahren zur drahtlosen Übertragung von Nachrichten zwischen einem fahrzeuginternen Kommunikationssystem und einem fahrzeugexternen Zentralrechner.

Verfahren zur drahtlosen Übertragung von Nachrichten zwischen einem fahrzeuginternen Kommunikationssystem und einem fahrzeugexternen Zentralrechner sind beispielsweise im Zusammenhang mit RDS (Radio-Data-System) seit langem bekannt. Über RDS werden insbesondere aktuelle Verkehrsnachrichten in Form von Sprache an den Fahrer übermittelt, wie zum Beispiel in der DE 19527187.

Weiterhin sind allgemein Verfahren zur elektronischen Erzeugung eines gesprochenen Textes bzw. Verfahren zur Umformung von Text in Sprache (TTS=Text-To-Speech) bekannt, bei den in einem ersten Schritt der Text in Lautschrift (phonetisch-prosodische Parameter) und in einem zweiten Schritt die Lautschrift in Sprache transformiert wird. Ein derartiges Verfahren ist beispielsweise in der US 5,592,585 und in der EP 0901000 beschrieben. Hierbei werden beide Schritte von einem einzigen speziellen Rechner durchgeführt.

In Zukunft soll in Kraftfahrzeugen das Senden und Empfangen auch von längeren Textnachrichten, wie beispielsweise von Diktaten und/oder von E-mail-Nachrichten, ermöglicht werden. Die Eingabe von Text zum Senden einer Nachricht über eine Tastatur oder das Lesen von Text einer empfangenen Nachricht lenkt insbesondere während der Fahrt vom Verkehrsgeschehen ab. Daher ist es wünschenswert, fahrzeugseitig das Senden von Nachrichten, die beim Empfänger in Form von Text ankommen sollen, und das Empfangen von Nachrichten, die vom Sender in Form von Text verfaßt werden, auf akustischem Wege zu ermöglichen. Mit herkömmlichen Systemen wäre hierzu im Fahrzeug ein Spracherkennungssystem und ein Text-To-Speech-System erforderlich. Hierzu wäre ein fahrzeuginternes Kommunikationssystem in seinem Systemaufwand stark zu erweitern. Dies ist jedoch nicht wünschenswert, da ein derartiges Kommunikationssystem noch eine Vielzahl anderer Funktionen übernehmen soll, wie beispielsweise den Betrieb eines Navigationssystems und/oder einer Telefonanlage.

Es ist Aufgabe der Erfindung, in Kraftfahrzeugen mittels eines fahrzeuginternen Kommunikationssystems das Senden und Empfangen auch von längeren Textnachrichten fahrzeugseitig auf akustischem Wege zu ermöglichen und dabei die erforderliche Rechenleistung des fahrzeuginternen Kommunikationssystems zu minimieren.

Diese Aufgabe wird durch die Merkmale des Patentanspruchs 1 gelöst.

Erfindungsgemäß weist zur drahtlosen Übertragung von Nachrichten zwischen einem fahrzeuginternen Kommunikationssystem und einem fahrzeugexternen Zentralrechner das fahrzeuginterne Kommunikationssystem eine akustische Ausgabeeinheit zur Wiedergabe einer empfangenen Nachricht auf. Im fahrzeugexternen Zentralrechner wird die zunächst in Textform vorliegende, an das fahrzeuginterne Kommunikationssystem zu sendende Nachricht in eine Lautschrift umgeformt und in Form der Lautschrift zum fahrzeuginternen Kommunikationssystem übermittelt. Im fahrzeuginternen Kommunikationssystem wird die Lautschrift in Sprache umgeformt und über die akustische Ausgabeeinheit ausgegeben. Somit kann beispielsweise eine am Zentralrechner angekommene E-mail an das Fahrzeug übertragen und vorgelesen werden.

Vorzugsweise weist das fahrzeuginterne Kommunikationssystem auch eine akustische Eingabeeinheit auf, über die eine gesprochene Nachricht aufgenommen wird, wonach diese gesprochene Nachricht im fahrzeuginternen Kommunikationssystem in Lautschrift umgeformt und an den fahrzeugexternen Zentralrechner übermittelt wird, der anschließend die in Lautschrift übermittelte Nachricht in Text umformt und in dieser Form abspeichert und/oder weiterverarbeitet. Liegt beispielsweise eine E-Mail-Nachricht vor wird diese vom Zentralrechner an den Empfänger weitergeleitet.

Die Nachrichten können im Fahrzeug in Form von Lautschrift gespeichert und verwaltet werden.

Die weniger aufwendige Umformung von Lautschrift in Sprache und umgekehrt wird erfindungsgemäß im Fahrzeug vorgenommen. Die hohe Rechenleistung, die zur Übersetzung der Lautschrift in Text und umgekehrt benötigt wird, wird auf ein fahrzeugexternes System, das ausreichende Rechenleistung aufweist, verlagert.

Darüber hinaus gibt eine Lautschrift Sprache in Form von komprimierten Audiodaten wieder. Daher kann beim Senden und Empfangen der Lautschrift der effektive Bandbreitebedarf zur Signalübertragung stark eingeschränkt werden, wodurch die Ladezeiten im fahrzeuginternen Kommunikationssystem minimiert werden.

## Patentansprüche

1. Verfahren zur drahtlosen Übertragung von längeren Textnachrichten, zwischen einem fahrzeuginternen Kommunikationssystem und einem fahrzeugexternen Zentralrechner, bei dem fahrzeugseitig das Senden von Nachrichten, die beim Empfänger in Form von Text ankommen sollen, und das Empfangen von Nachrichten, die vom Sender in Form von Text verfasst werden, auf akustischem Wege ermöglicht wird, bei dem das fahrzeuginterne Kommunikationssystem eine akustische Ausgabeeinheit zur Wiedergabe einer empfangenen Nachricht aufweist, bei dem im fahrzeugexternen Zentralrechner die zunächst in Textform vorliegende, an das fahrzeuginterne Kommunikationssystem zu sendende Nachricht in eine Lautschrift umgeformt wird und in Form der Lautschrift zum fahrzeuginternen Kommunikationssystem übermittelt wird und bei dem im fahrzeuginternen Kommunikationssystem die Lautschrift in Sprache umgeformt wird und über die akustische Ausgabeeinheit ausgegeben wird, und wobei umgekehrt das fahrzeuginterne Kommunikationssystem auch eine akustische Eingabeeinheit aufweist, über die eine gesprochene Nachricht aufgenommen wird, wonach diese gesprochene Nachricht im fahrzeuginternen Kommunikationssystem in Lautschrift umgeformt und an den fahrzeugexternen Zentralrechner übermittelt wird, der anschließend die in Lautschrift übermittelte Nachricht in Text umformt und in dieser Form abspeichert und/oder weiterverarbeitet.

## Claims

1. A method of wireless transmission of relatively long text messages between an internal vehicle communication system and an external central computer, wherein transmission of messages arriving in text form at the receiver, and reception of messages drafted in text form by the transmitter, are effected by acoustic means in the vehicle, wherein the internal communication system comprises an acoustic output unit for reproducing a received message, wherein in the external central computer the message, initially in text form, for transmission to the internal communication system is converted into a phonetic transcription and transmitted in phonetic form to the internal communication system and wherein in the internal communication system the phonetic transcription is converted into speech and output by the acoustic output unit and conversely the internal communication system also comprises an acoustic input unit which receives a spoken message, after which the spoken message is converted into phonetic transcription in the internal communication system and transmitted to the external central computer, which then converts the transmitted phonetic message into text and stores it in this form and/or additionally processes it.

## Revendications

1. Procédé pour transmettre sans fil des messages textuels assez longs entre un système de communication interne au véhicule et un ordinateur central externe au véhicule, selon lequel
côté véhicule l'envoi des messages devant arriver au destinataire sous la forme d'un texte et la réception de messages édités sous la forme d'un texte par l'émetteur ont lieu sous forme acoustique,
le système de communication interne au véhicule comporte une unité d'émission acoustique destinée à reproduire un message reçu,
le message sous la forme d'un texte à envoyer au système de communication interne au véhicule est transformé en écriture phonétique dans l'ordinateur central externe au véhicule puis transmis sous cette forme au système de communication interne au véhicule, et
l'écriture phonétique est transformée en paroles dans le système de communication interne au véhicule puis émise par l'intermédiaire de l'unité d'émission acoustique et, inversement, le système de communication interne au véhicule comporte aussi une unité d'entrée acoustique grâce à laquelle le message parlé est enregistré puis transformé en écriture phonétique dans le système de communication interne au véhicule et transmis à l'ordinateur central externe au véhicule qui transforme alors en texte le message transmis en écriture phonétique et le mémorise et/ou le traite sous cette forme.
